# NEUE EUROPÄISCHE PATENTSCHRIFT

(11) **EP 0 733 724 B2**
(45) Veröffentlichungstag und Bekanntmachung des Hinweises auf die Entscheidung über den Einspruch: **18.07.2001**
(45) Hinweis auf die Patenterteilung: 08.07.1998
(21) Anmeldenummer: 96103925.2
(22) Anmeldetag: 13.03.1996
(51) Int. Cl.: C25D 7/06

(54) **Abscheidevorrichtung für Metalle aus einem metallhaltigen Elektrolyten**
Apparatus for separating metals from metal containing electrolytes
Dispositif séparateur de métaux des électrolytes les contenant

(30) Priorität: 23.03.1995 DE 19510667
(43) Veröffentlichungstag der Anmeldung: 25.09.1996
(73) Patentinhaber: SMS Demag AG, 40237 Düsseldorf (DE)
(72) Erfinder: Schimion, Werner, 57271 Hilchenbach (DE)
(74) Vertreter: Valentin, Ekkehard, Dipl.-Ing.

(56) Entgegenhaltungen:
- EP-A- 0 369 983
- GB-A- 2 170 819
- US-A- 4 469 564
- PATENT ABSTRACTS OF JAPAN vol. 011, no. 013 (C-397), 14.Januar 1987 & JP-A-61 190096 (NIPPON STEEL CORP), 23.August 1986,

## Beschreibung

Die Erfindung betrifft eine Abscheidevorrichlung für Metalle aus einem metallhaltigen Elektrolyten, insbesondere zum Beschichten von Stahlbändern, bestehend aus aneinandergereihte vertikalen Beschichtungskassetten, in der das zu beschichtende, von einer oberen Umlenk- und/oder Stromrolle ablaufende Band zu einer unteren, umlenkenden Rolle und von dort zu einer weiteren oberen Umlenk- und/oder Stromrolle geführt ist, wobei der jeweils nach unten bzw. nach oben laufende Bandabschnitt einen Spalt zwischen senkrecht angeordneten Anoden passiert und von einem mittels Pumpen im Umlauf eingespeisten Elektrolytstrom vorzugsweise entgegen der Bandlautrichtung beaufschlagbar ist, wobei zwei einander gegenüberliegende Wände der Beschichtungskassetten als Anodenplatten ausgebildet sind und jeweils einander benachbarte Anodenplatten aufeinanderfolgender Beschichtungskassetten einen Abscheideraum begrenzen.

Eine derartige Vorrichtung ist durch die EP 0 196 420 B1 bekanntgeworden. Um die die Anoden-Kathodenräume bzw. Abscheideräume bildenden Anoden sowohl für den nach unten als auch für den nach oben laufenden Bandabschnitt sind dort getrennte Gehäuse angeordnet, in denen Elektrolytströme getrennt über in dem Raum zwischen den Gehäusewandungen des Außengehäuses und den Anoden angeordneten Flüssigkeitsstrahlpumpen im Umlauf bewegt werden. Durch das Zuführen des Elektrolytstroms mit hoher Geschwindigkeit entgegen der Bandlaufrichtung wird eine möglichst turbulente, die elektrolytische Abscheidung beschleunigende Gegenströmung erzeugt. Das die beiden Anodenpaare umschließende Außengehäuse ist bis zu einem Überlauf vollständig mit Elektrolyt gefüllt, was nicht nur einen höheren Energiebedarf beim Umwälzen des Elektrolyten mit sich bringt, sondern auch die Montage sowie Wartung und Instandhaltung der Beschichtungszellen aufwendiger gestaltet. Außerdem kommt es zu nicht mehr kontrollierbaren bzw. steuerbaren Strömungsgeschwindigkeiten des über Strahldüsen durch erhöhten Druck eingepreßten Elektrolyten: weiterhin lassen sich Ansammlungen von Eisenhydroxydschlamm am Boden der Zelle nicht verhindern.

Aus der US-A-44 69 565 ist es bekannt, eine Vielzahl kastenförmiger Anoden zur beidseitigen Beschichtung eines vertikal aufwärts- und abwärts geführten Stahlbandes zu verwenden, wobei Elektrolyt nur im Bereich zwischen Stablband und Anode laufend zugeführt wird.

Der Erfindung liegt daher die Aufgabe zugrunde eine gattungsgemäße Abscheidevorrichtung zum elektrolytischen Abscheiden von Metallen. insbesondere von Zink, aus wässrigen Lösungen der Metallsalze einfacher und wirtschaftlicher zu gestalten.

Diese Aufgabe wird erfindungsgemäß dadurch gelöst, daß die jeweiligen Beschichtungstassetten mittels am Boden der Beschichtungstassetten augeordneter Auflager- und Gleitschienen seitlich herausfahrbar sind und daß zur Versorgung der Abscheideraume mit Elektrolyt innerhalb der Beschichtungskassetten Umleitkanale vorgesehen sind, die mit zu - und Abströmleitungen verbunden sind. Die durch elektrischen Strom bewirkte Abscheidung wird auf einen Abscheideraum beschränkt, der einerseits aus den unlöslichen Anodenplatten der parallel zueinander angeordneten Anoden-Längswände benachbarter Beschichtungskassetten und andererseits von an den beiden seitlichen Öffnungen des Anodenplattenpaares vorzugsweise ein- und ausschiebbaren Schließplatten gebildet wird. Es liegt somit ein nach oben und unten offener, kastenförmiger Abscheideraum vor, durch dessen Zentrum, in Längsrichtung gesehen, das zu beschichtende Band parallel zu den Anodenplatten und zu den seitlichen Schließplatten hindurchgeführt wird. Der Elektrolyt, der gegenläufig zur Bandlaufrichtung unter Zwang ein- bzw. hindurchgepumpt wird. füllt dort lediglich die beiden Teilräume vollständig mit Elektrolyt aus, die durch das den kastenförmigen Abscheideraum durchlaufende Band zwischen jeweils einer Anodenplatte und dem Band entstehen. Die beiden Teilräume stellen sehr flache Rechteckkanäle dar.

Außer in den Teilräumen befindet sich kein Elektrolyt in der Beschichtungskassette die somit als Trockenzelle vorliegt und in einfacher Weise eine Kassettenbauweise der Beschichtungsanlage ermöglicht. Jede Beschichtungskassette läßt sich erfindung gemäß als komplette Funktionseinheit ausbilden und bei einliegendem Band seitlich in kürzester Zeit aus der Anlage herausfahren. Es lassen sich daher Inspektionen, Einstellungen und Reparaturen außerhalb der Beschichtungslinie bzw. in einer separaten Werkstatt durchführen. Weiterhin bietet sich die Möglichkeit, durch Bereitstellung von Reserve- bzw. Wechsel-Beschichtungskassetten bei Betriebsstörungen in kürzester Zeit einen Austausch der Trockenzelle vorzunehmen, womit ein erheblicher Produktions- und Wartungskostenvorteil einhergeht. Die erfindungsgemäße Beschichtungskassetten läßt sich in offener Rahmenbauweise ausführen, d.h. es sind nur seitliche Abschlußwände vorhanden. nämlich die einander gegenüberliegenden Anodenplatten einer Beschichtungskassette, während die Stirnseiten der Beschichtungskassette often sind; die Verrohrung und Verteilung für den in den Abscheideraum bzw. dessen beiden Teilräumen ein- und abströmenden Elektrolyten kann sich hierbei in dem Freiraum zwischen den beiden Anodenplatten erstrekken. Alternativ kann die Beschichtungskassette einen geschlossenen, d.h. auch stirnseitig mit Wänden versehenen Rahmen aufweisen.

Eine Ausgestaltung der Erfindung sieht vor, daß am oberen und am unteren Ende der Anodenplatten Ein- und Ausströmschlitze angeordnet sind, die sich über die gesamte Anodenbreite erstrecken. Ob die Einströmstelle oben oder unten ist hängt von der jeweiligen Bandlaufrichtung ab. Die Schlitze lassen sich vorteilhaft durch Schlitzdüsen bereitstellen, die entweder außerhalb, vor den Anodenplatten, oder in die Anodenplatten integriert sein können; sie gestatten auf jeden Fall eine über die volle Anodenbreite gleichmäßige Strömungsgeschwindigkeit und schaffen damit eine Voraussetzung für eine gleichmäßige Bandbeschichtung.

Die an die Ein- und Ausströmschlitze angeschlossenen Umleitkanäle sind mit Zu-/Abströmleitungen verbunden, die zu einem Absaugetank führen, in dem sich der zum Absaugen des Elektrolyten nach dem Durchströmen der beiden Teilräume des Abscheideraums erforderliche Unterdruck einstellen läßt. Der aus den Beschichtungskassetten austretende Elektrolyt fließt frei ab, gelangt in eine Auffangwanne und fließt von dort aus im freien Gefälle weiter in einen Elektrolyt-Sammelbehälter. Von dort aus kann er durch die Pumpen den Beschichtungskassetten wieder zugeführt werden. Es ist auch möglich, die Auffangwanne als Elektrolytvorlage für die Pumpen mitzubenutzen.

Es wird vorgeschlagen, daß die den Bandkanten zugewandten Schmalseiten der Schließplatten mit - an sich aus der DE 41 39 066 A1 bekannten - Kantenmasken versehen sind. Während die ein- und ausschiebbaren Schließplatten den kastenförmigen Abscheideraum seitlich vollständig abdichten, umschließen die Kantenmasken, beispielsweise zu den Bandkanten hin offene U-Profile, die Bandseiten berührungslos. Sie schirmen die Bandkanten ab und verhindern eine dort übermäßige Beschichtung, z.B. aus Zink, und damit einen unerwünschten Wulstaufbau. Die Schließplatten hingegen werden auf beiden Seiten bis an die Bandkanten herangeführt und verkleinern folglich den Abscheide- bzw. Durchströmungsraum bis auf das jeweilige Maß der Bandbreite, die variieren kann: gleichzeitig decken sie die Einströmsschlitze außerhalb der Bandbreite ab und gewährleisten damit, daß der Elektrolyt nur im Bandbereich strömt.

Die Anodenplatten werden durch die ein- und ausschiebbaren, wie die Kantenmasken aus elektrisch nicht leitendem Material bestehenden Schließplatten außerhalb der Bandbreite völlig abgedeckt, so daß in diesen Bereichen auch keine Stromübertragung von der einen zur anderen Anodenplatte stattfindet, beispielsweise bei unterschiedlichen Spannungen der Anodenplatten. Das Verstellen und damit Einstellen an die jeweilige Bandbreite der Schließplatten mit den von ihnen getragenen Kantenmasken läßt sich über motorgetriebene Gewindespindeln oder über als Parallellenker ausgebildete, an einen Antrieb angeschlossene Schwingen erreichen. Den Kantenmasken kommt bei einer einseitigen Beschichtung des Bandes eine weitere Bedeutung zu, wenn die nicht benötigte Anodenplatte nicht ausgeschaltet bzw. nicht ausgebaut wird, um rückseitige Bandbeschichtungen zu vermeiden. Um in diesen Fällen eine Beschichtung der stromlosen, abgeschalteten Anodenplatte aufgrund von Spannungsdifferenzen zu vermeiden, ist es durch die DE 39 01 807 C2 bekanntgeworden, die stromlose Anodenplatte horizontal zu unterteilen und damit etwaige Kurzschlußströme zu unterbrechen.

Nach einem bevorzugten Vorschlag der Erfindung trägt eine erste Beschichtungskassette die Stromrolle, eine zweite Beschichtungskassette die Umlenkrolle und die nächste Beschichtungskassette wieder eine Stromrolle usw.. Durch alternierendes Hintereinanderstellen bzw. Aneinanderreihen der beiden Typen von Beschichtungskassetten lassen sich in Kassettenbauweise Beschichtungsanlagen beliebiger Länge, d.h. beliebiger Beschichtungskapazität schaffen. Jede Beschichtungskassette ist identisch mit einer Elektrolytzufuhr und zwei Stromanschlüssen (ein/aus) versehen. Die Stromverteilung und die Elektrolytströmungsverteilung auf die jeweiligen Schlitzdüsen sind innerhalb der Beschichtungskassette vorgesehen.

Eine weitere Ausgestaltung der Erfindung sieht vor, daß die aneinandergereihten Beschichtungskassetten mit Schnellspannverschlüssen untereinander verriegelt sind. Bei somit untereinander verankerten Beschichtungskassetten konnen sich mögliche Wärmedehnungen in Anlagenlängsrichtung weder auf die Spaltbreite der Anoden- bzw. Abscheideräume, noch auf die Parallelität der Stromrollen zueinander auswirken. Die einzelnen Beschichtungskassetten stutzen sich gegenseitig ab, und zum Auffangen von Bandzugkräften ist keine äußere Stützkonstruktion erforderlich.

Es empfiehlt sich, Spritzwände vorzusehen, die die Beschichtungskassetten seitlich abschirmen. Alternativ ist es möglich, die Beschichtungskassetten in einem Spritzkasten anzuordnen. Jedoch sind bei den erfindungsgemäß erreichten Trockenzellen weder für die Spritzwände noch für einen Spritzkasten flüssigkeitsdichte und säurefeste Zellengehäuse erforderlich, die zudem noch von hohermechanischer Stabilität sein müssen, wie das bei bekannten Beschichtunganlagen der Fall ist

Wenn in den Spritzwänden bzw. in dem Spritzkasten vorteilhaft Türen, insbesondere Schiebetüren, angeordnet sind, bietet die Kassettenbauweise der aneinandergereihten Beschichtungskassetten auf einfache Weise weiterhin eine Möglichkeit, die Beschichtungsanlage im laufenden Betrieb zu inspizieren. Zur freien Einsichtnahme bzw. zum freien Zugang brauchen nämlich die Schiebetüren lediglich entsprechend aufgeschoben zu werden; gleichzeitig läßt sich eine einzelne Beschichtungszelle bei geöffneter Schiebetür ohne Problerne aus der Beschichtungslinie seitlich nach außen herausfahren. Zur reinen Sichtinspektion könnten die Spritzwände bzw. -kästen auch aus einem durchsichtigem Material bestehen.

Am Boden der Beschichtungskassetten sind Auflager- und Gleitschienen angeordnet, mit denen sich eingesetzte Beschichtungskassetten positionieren bzw. einfach aus der Beschichtungslinie herausfahren lassen. Hierbei empfiehlt es sich, daß an den Boden der Beschichtungskassetten Hublenker angreifen, die sich motorgetrieben gemeinsam verstellen lassen und es ermöglichen, eine auf niedrigeres Niveau in der Beschichtungslinie abgesetzte und dort positionierte Beschichtungskassette zum Ausbau dann auf eine höhergelegene Ausfahrebene anzuheben.

Weitere Einzelheiten und Vorteile der Erfindung ergeben sich aus den Ansprüchen und der nachfolgenden Beschreibung, in der Ausführungsbeispiele des Gegenstandes der Erfindung näher erläutert sind. Es zeigen:
- Fig. 1: als Einzelheit einer Beschichtungsanlage im Längsschnitt drei aneinandergereihte Beschichtungskassetten, deren Längswände aus Anodenplatten bestehen und von denen jeweils zwei einander benachbarte Anodenplatten aufeinanderfolgender Beschichtungskassetten einen Abscheideraum einschließen, schematisch mit ihren Versorgungsleitungsanschlüssen zu einem Absaugetank und einem Vorratstank bzw. Umlaufbehälter dargestellt;
- Fig. 2: in Kassettenbauweise aneinandergereihte und über stirnseitig angeordnete Reiegel untereinander verspannte Beschichtungskassetten in einer Seitenansicht;
- Fig. 3: eine Vorderansicht einer Beschichtungskassette mit dieser links und rechts zugeordneten, ein - und ausschiebbaren, spindelverstellbaren Schließplatten;
- Fig. 4: in einer Seitenansicht mehrere in Betriebsposition in einer Beschichtungsanlage eingesetzte Beschichtungskassetten, die bodenseitige Auflager- und Gleitschienen zum Positionieren und seitlichen Heraustahren aufweisen;
- Fig. 5: in der Vorderansicht als Einzelheit eine in einem Spritzkasten angeordnete Beschichtungskassette,
- Fig. 6: eine Vorderansicht einer Beschichtungskassette für eine Breitbandbeschichtungsanlage mit Bewegungsmechanismen für die ein- und ausschiebbaren Schließplatten sowie zum Anheben der Beschichtungskassette von ihrer Einbauposition auf ein Ausfahmiveau, zum Ausfahren der Beschichtungskassette in die im rechten Teil von Fig. 6 gezeigte Ausfahrposition; und
- Fig. 7: als Einzelheit eine Ansicht auf ein Anodenpaar mit zueinander verstellbaren Anodenplatten, im Bandkantenbereich mit Abdichtung der ein- und ausschiebbaren Schließplatte gezeigt.

Von einer nicht näher dargestellten Abscheidevorrichtung bzw. Beschichtungsanlage 1 zum Beschichten von Stahlbändern sind in Fig. 1 drei in Kassettenbauweise aneinandergereihte, vertikal angeordnete Beschichtungskassetten 2 bzw. 3 gezeigt. Während die Beschichtungskassetten 2 oben mit Stromrollen 4 versehen sind, besitzt die im Ausführungsbeispiel mittlere Beschichtungskassette 3 unten eine - zur Bandschonung gummierte oder kunststoffbeschichtete - Umlenkrolle 5. Gleichwohl liegt es im Rahmen der Anlagengestaltung. unten statt einer Umlenkrolle auch eine Stromrolle vorzusehen, was zu einer Energie-Einsparung, einen geringeren Kühlaufwand je Rolle und wegen des halbierten Stroms zu einfacheren Stromrollen und Stromübertragungen führen könnte.

Das mit beispielsweise Zink zu beschichtende Metallband 6 durchläuft die Beschichtungsanlage 1 in Pleilrichtung 7 bzw. B einmal nach oben bzw. nach unten. Das Metallband 6 wird dabei von kopf- und bodenseitigen, anstellbaren Führungsrollen 9 bzw. 10 geführt. Die zu dem Metallband 6 parallel verlaufenden Außenwände der Beschichtungskassetten 2, 3 sind als Anodenplatten 11, 12 ausgebildet, und jeweils zwei benachbarte Anodenplatten 11, 12 aneinandergrenzender Beschichtungskassetten 2, 3 bzw. 3, 2 bilden einen Abscheideraum 13, der durch das durchlautende Metallband 6 in zwei sehr flache, rechteckige Teilräume 14, 15 unterteilt wird. Die Beschichtungskassette 2 bzw. 3 sind an ihren Schmalseiten durch Stirnwände 16 verschlossen, die den Abstand zwischen den beiden einander gegenüberliegenden Anodenplatten 11, 12 einer jeden Beschichtungskassette 2 bzw. 3 überbrücken.

Der von benachbarten Anodenplatten 11, 12 aneinandergrenzender Beschichtungskassetten 2, 3 bzw. 3, 2 begrenzte Abscheideraum 13 ist nach oben und nach unten offen, während seine seitlichen, linken und rechten Öffnungen von dichtend angeordneten Schließplatten 17, 18 (vgl. Fig. 3) verschlossen sind, die an ihren den Bandkanten zugewandten Schmalseiten mit die Bandkanten überdeckenden Kantenmasken 19 (vgl. Fig. 7) ausgebildet sind. Den sich über die gesamte Anodenhöhe erstreckenden Schließplatten 17, 18 sind gemäß Fig. 7 Abdichtleisten 20 zugeordnet, z.B. Dichtlippen, die sich V-förmig an die Platte anlegen oder aufblasbare Dichtungen, so daß auf jeden Fall eine seitlich vollständig geschlossene Dichtung der sich beim Verstellen zwischen den Anodenplatten 11, 12 bewegenden Schließplatten 17, 18 erreicht wird. Das gilt auch dann, wenn die Schließplatten 17, 18 gemäß der Ausführung nach Fig. 7 mittels eines aus einerseits am Zellenrahmen 21 und andererseits an den Anodenplatten 11, 12 angelenkten Hebeln 22 bestehenden Hebelsystems in ihrem Abstand zueinander verändert werden; trotz bewegter Anodenplatten 11, 12 bleibt die seitliche Spaltraumabdichtung erhalten.

Bei den Beschichtungskassetten 2 bzw. 3 handelt es sich um Trockenzellen, den der im Gegenstrom zur Laufrichtung des Metallbandes unter Zwang durch die Abscheideräume 13 hindurchgepumpte Elektrolyt füllt nur die beiden von dem Metallband 6 getrennten Teilräume 14, 15 auf. Zum Versorgen der Abscheideräume 13 mit dem Elektrolyten sind wegen der Gegenstromversorgung gemäß den in Fig. 1 in den Beschichtungskassetten 2 bzw. 3 nach oben und nach unten gerichteten Pfeilen 23, 24- am oberen und am unteren Ende der Anodenplatten 11, 12 entweder Einströmschlitze 25 oder Ausströmschlitze 26 angeordnet, die sich über die gesamte Anodenbreite erstrecken. Diese sind an kopf- und bodenseitige Umleitkanäle 27 angeschlossen, die mit Zu-/Abströmleitungen 28, 29 verbunden sind, die im Ausführungsbeispiel von einem Vorratstank bzw. Umlaufbehälter 30, der an einen Absaugtank 31 angeschlossen ist, mit dem Elektrolyten versorgt werden, wozu in den Rohrleitungen Pumpen 32 angeordnet sind.

Wie der Seitenansicht nach Fig. 2 zu entnehmen ist, in der ansonsten im wesentlichen lediglich noch die Eintrittsschlitzdüsen 25 für den Elektrolyten sowie die in Stützböcken gelagerten Strom- und Umlenkrollen 4 bzw. 6 gezeigt sind. werden die einzelnen Beschichtungskassetten 2 bzw. 3 über stirnseitig angeordnete Riegel mit-bzw. untereinander verspannt, so daß sich Wärmedehnungen in Anlagenlängsrichtung nicht nachteilig auswirken können. Aus Fig. 3, die die Beschichtungskassetten der Fig. 2 von links gesehen zeigt. ist näher zu erkennen, daß die Schließplatten 17, 18 dort mittels eines Spindelantriebes 44 auf das der kleinsten Breite Bmin des Metallbandes 6 entsprechende Abstandsmaß aufeinanderzubewegt worden sind; bis zur maximal vorkommenden Bandbreite Bmax lassen sich die einander gegenüberliegenden Schließplatten 17, 18 variabel verstellen.

Gemäß dem Anlagenschema nach Fig. 4 sind. was aufgrund der eine Kassettenbauweise erlaubenden Beschichtungskassetten einfach möglich ist, fünf Beschichtungskassetten 2, 3 aneinandergereiht und in ihrer Einbaulage gezeigt. in der sie mit bodenseitigen Auflager- und Gleitschienen 45 auf dem nicht dargestellten Grundrahmen ruhen. Die Auflage- und Gleitschienen 45 ermöglichen es, statt eine Beschichtungskassette 2. 3 vertikal nach oben auszubauen. diese seitlich herauszufahren. wie im rechten Teil der Fig. 6 zu sehen ist.

Die Beschichtungskassetten 2 bzw. 3 sind bei der Ausführung nach Fig. 5 in einem Spritzkasten 46 angeordnet. der gleichzeitig als Träger für die Lagerung der Stromrollen 4 und der Umlenkrollen 5 dient. Statt die unmittelbare Umgebung der Beschichtungskassetten 2, 3 durch einen Spritzkasten 46 zu schützen, sind den Beschichtungskassetten 2. 3 beim Ausführungsbeispiel nach Fig. 6 sich in Längsrichtung der Beschichtungsanlage erstreckende Spritzwände 47 zugeordnet. Einerseits zur Inspektion der Anlage während des laufenden Betriebes und andererseits zum Ausbau einer Beschichtungskassette 2 bzw. 3 durch seitliches Herausfahren aus der Beschichtungslinie, wie für die Beschichtungskassette 2 im rechten Teil der Fig. 6 gezeigt, sind in den Spritzwanden 47 - bzw. bei der Ausführung nach Fig. 5 in dem Spritzkasten 46 - night dargestellte Schiebetüren integnert, die nach dem Offnen einen freien Zugang ermöglichen.

Zum Ausbau und seitlichen Ausfahren des kassettenrahmens 21 mit den Anodenplatten 11, 12 und der oben angeordneten Stromrolle 4 wird die Beschichtungskassette 2 aus ihrer Einbaulage (vgl. Fig. 4) bis auf ein Ausfahrniveau angehoben. Sie befindet sich dann in einer Flucht mit einer Rollenbahn 46. auf der sich die Beschichtungskassette 2 dann herausziehen läßt. Zum Anheben oder Absenken der Beschichtungskassette 2 greifen am kassettenrahmen 21 bodenseitig schwenkbeweglich belestigle Hublenker 49 an, die über eine gemeinsame Zugstange 50 von einem Antrieb 51, z.B. ein Zylinderantrieb. beaufschlagt und damit verstellt werden.

Aus Fig. 6 ist weiterhin eine - von derjenigen nach Fig. 3 abweichende - andere Variante einer Einrichtung zum Verstellen der Schließplatten 17, 18 auf Bmin bzw. Bmax bzw. dazwischenliegende Werte ersichtlich. Diese besteht aus jeweils einem links und rechts von den beiden ein Anodenpaar bildenden, benachbarten Anodenplatten 11, 12 angeordnetem Parallelogrammlenkerpaar 52, die mittels eines Luft-/Hyraulikmotorantriebes verschwenkt werden, wodurch sich die Schließplatten 17, 18 auf das gewünschte Breitenmaß einstellen. Die in durchgezogenen Linien gezeichnete Stellung der Parallelogrammlenkerpaare 52 entspricht der maximalen Breite Bmax des zu beschichtenden Metallbandes 6 und die nach innen eingeschwenkte. strichpunktiert gekennzeichnete Stellung entspricht der kleinsten vorkommenden Breite Bmin des zu beschichtenden Metallbandes 6.

## Patentansprüche

1. Abscheidevorrichtung für Metalle aus einem metallhaltigen Elektrolyten, insbesondere zum Beschichten von Stahlbändern, bestehend aus aneinandergereihten vertikalen Beschichtungskassetten, in der das zu beschichtende, von einer oberen Umlenk- und/oder Stromrolle ablaufende Band zu einer unteren, umlenkenden Rolle und von dort zu einer weiteren oberen Umlenk- und/oder Stromrolle geführt ist, wobei der jeweils nach unten bzw. nach oben laufende Bandabschnitt einen Spalt zwischen senkrecht angeordneten Anoden passiert und von einem mittels Pumpen im Umlauf eingespeisten Elektrolytstrom vorzugsweise entgegen der Bandlaufrichtung beaufschlagbar ist,
daß zwei einander gegenüberliegende Wände jeweils einer Beschichtungskassette (2, 3) als Anodenplatten (11, 12) ausgebildet sind und jeweils einander benachbarte Anodenplatten (11, 12) aufeinanderfolgender Beschichtungskassetten (2, 3 bzw. 3, 2) einen Abscheideraum (13) begrenzen, **dadurch gekennzeichnet,**
daß die jeweiligen Beschichtungskassetten mittels am Boden der Beschichtungskassetten angeordneter Auflager- und Gleitschienen (45) seitlich herausfahrbar sind und daß zur Versorgung der Abscheideräume mit Elektrolyt innerhalb der Beschichtungskassetten umleitkanäle (27) vorgeschen sind, die mit zu - und Abströmleitungen (28, 29) verbunden sind.

2. Abscheidevorrichtung nach Anspruch 1,
**gekennzeichnet durch**
am oberen und am unteren Ende der Anodenplatten (11, 12) angeordnete, sich über die gesamte Anodenbreite erstreckende Ein- und Ausströmschlitze (25, 26).

3. Abscheidevorrichtung nach Anspruch 2,
**dadurch gekennzeichnet,**
daß die Umleitkanäle (27) an die Ein- und Austrittsschlitze (25, 26) angeschlossen sind.

4. Abscheidevorrichtung nach einem der Ansprüche 1 bis 3,
**dadurch gekennzeichnet**,
daß den seitlichen Öffnungen des Anodenplattenpaares (11, 12) ein- und ausschiebbare Schließplatten (17, 18) zugeordnet sind.

5. Abscheidevorrichtung nach Anspruch 4,
**dadurch gekennzeichnet,**
daß die den Bandkanten zugewandten Schmalseiten der Schließplatten (17) mit Kantenmasken (19) versehen sind.

6. Abscheidevorrichtung nach einem der Ansprüche 1 bis 5,
**dadurch gekennzeichnet,**
daß eine erste Beschichtungskassette (2) die Stromrolle (4), eine zweite Beschichtungskassette (3) die Umlenkrolle (5) und die nächste Beschichtungskassette (2) wieder eine Stromrolle (4) trägt.

7. Abscheidevorrichtung nach einem der Ansprüche 1 bis 6,
**dadurch gekennzeichnet,**
daß die aneinandergereihten Beschichtungskassetten (2, 3) mit Schnellspannverschlüssen (33) untereinander verriegelt sind.

8. Abscheidevorrichtung nach einem der Ansprüche 1 bis 7
**gekennzeichnet durch**
die Beschichtungskassetten (2, 3) seitlich abschirmende Spritzwände (47).

9. Abscheidevorrichtung nach Anspruch 8,
**gekennzeichnet durch**
in den Spritzwänden (47) angeordnete Türen.

10. Abscheidevorrchtung nach Anspruch 1,
**dadurch gekennzeichnet**,
daß an den Boden der Beschichtungskassetten (2, 3) Hublenker (49) angreifen.

11. Abscheidevorrichtung nach einem der Ansprüche 1 bis 7 und 10,
**dadurch gekennzeichnet,**
daß die Beschichtungskassetten (2, 3) in einem Spritzkasten (46) angeordnet sind.

## Claims

1. Apparatus for depositing metals from a metal-containing electrolyte, in particular for coating steel strips, consisting of vertical coating cassettes arranged in a row, in which apparatus the strip to be coated is guided, running off an upper guide roller and/or current transfer roller to a lower guide roller and from there to a further upper guide roller and/or current transfer roller, whereby the strip section running downwards or upwards, respectively, passes a gap between vertically positioned anodes and can be charged by an electrolytic current fed in by means of pumps in the circuit, preferably counter to the direction of strip travel, characterized in that two opposite walls of each coating cassette (2, 3) are formed as anode plates (11, 12) and adjacent anode plates (11, 12) of consecutive coating cassettes (2, 3 or 3, 2) respectively delimit a depositing compartment (13), the respective coating cassettes by means of bearing and slide rails (45) located on the bottom of the coating cassettes can be withdrawn laterally, and bypass channels (27) connected with inflow and outflow lines (28, 29) are provided within the coating cassettes for supplying the depositing compartments with electrolyte.

2. A depositing apparatus according to claim 1, characterized by inlet and discharge slits (25, 26) positioned at the upper and lower end of the anode plates (11, 12), extending over the entire width of the anode.

3. A depositing apparatus according to claim 2, characterized in that the bypass channels (27) are connected to the inlet and discharge slits (25, 26).

4. A depositing apparatus according to one of claims 1 through 3, characterized in that insertable and withdrawable closing plates (17, 18) are assigned to the lateral openings of the pair of anode plates (11, 12).

5. A depositing apparatus according to claim 4, characterized in that the narrow sides of the closing plates (17) facing the edges of the strips are provided with edge masks (19).

6. A depositing apparatus according to one of claims 1 to 5, characterized in that a first coating cassette (2) carries the current transfer roller (4), a second coating cell (3) carries the guide roller (5), and the next coating cell (2) again carries a current transfer roller (4).

7. A depositing apparatus according to one of the claims 1 to 6, characterized in that the coating cassettes (2, 3) arranged in a row are interlocked with quick release fasteners (33).

8. A depositing apparatus according to one of the claims 127 characterized by splash plates (47) which laterally shield the coating cassettes (2, 3).

9. A depositing apparatus according to claim 8,
characterized by doors located in the splash plates (47).

10. A depositing apparatus according to claim 1, characterized in that lifting rods (49) engage on the bottom of the coating cassettes (2, 3).

11. A depositing apparatus according to one of the claims 1 to 7 and 10, characterized in that the coating cassettes (2,3) are located in a splash box (46).

## Revendications

1. Dispositif séparateur de métaux issus d'un électrolyte contenant des métaux, en particulier pour le revêtement de bandes d'acier, se composant de cellules de revêtement verticales jointes bout à bout, dans lequel est guidée la bande à revêtir partant d'une poulie de renvoi et/ou un rouleau de transfert de courant supérieurs vers une poulie de renvoi inférieur et de là vers une poulie de renvoi et/ou un rouleau de transfert de courant supérieurs supplémentaires, où la section de bande respectivement partant vers le bas ou vers le haut passe à travers une fente entre des anodes disposées verticalement et peut être chargée par un courant électrolytique introduit au moyen de pompes dans le circuit, de préférence en sens inverse de celui de la bande, où deux parois opposées, respectivement d'une cellule de revêtement (2, 3), sont formées en tant que plaques d'anode (11, 12) et des plaques d'anode (11, 12) adjacentes les unes aux autres des cellules de revêtement successives (2, 3 ou 3, 2) délimitent un compartiment de séparation (13), caractérisé en ce que les cellules de revêtement en question sont latéralement extractibles au moyen de rails d'appui et de glissement (45) disposés sur le fond des cellules de revêtement et sont prévues avec des canaux de dérivation (27) à l'intérieur des cellules de revêtement pour alimenter le compartiment de séparation en électrolyte, lesquels canaux sont raccordés à des conduites d'amenée et d'évacuation (28, 29).

2. Dispositif séparateur selon la revendication 1, caractérisé par des fentes (25, 26) d'entrée et de sortie disposées sur l'extrémité supérieure et sur l'extrémité inférieure des plaques d'anode ( 11, 12), se prolongeant sur toute la largeur de l'anode.

3. Dispositif séparateur selon la revendication 2, caractérisé en ce que les canaux de dérivation (27) sont raccordés aux fentes d'entrée et de sortie (25, 26).

4. Dispositif séparateur selon l'une quelconque des revendications 1 à 3, caractérisé en ce que des plaques de fermeture (17, 18) insérables et extractibles sont associées aux ouvertures latérales de la paire de plaques d'anode (11, 12).

5. Dispositif séparateur selon la revendication 4, caractérisé en ce que les côtés étroits des plaques de fermeture (17) tournés vers les bords de la bande sont munis de masques de bord (19).

6. Dispositif séparateur selon l'une quelconque des revendications 1 à 5, caractérisé en ce qu'une première cellule de revêtement (2) porte le rouleau de transfert de courant (4), une deuxième cellule de revêtement (3) la poulie de renvoi (5) et la cellule de revêtement suivante (2) à nouveau un rouleau de transfert de courant (4).

7. Dispositif séparateur selon l'une quelconque des revendications 1 à 6, caractérisé en ce que les cellules de revêtement (2, 3) jointes bout à bout sont verrouillées les unes aux autres avec des clés à serrage rapide (33).

8. Dispositif séparateur selon l'une quelconque des revendications 1 à 7, caractérisé par des tabliers (47) protégeant latéralement les cellules de revêtement (2, 3).

9. Dispositif séparateur selon la revendication 8, caractérisé par des portes disposées dans les tabliers (47).

10. Dispositif séparateur selon la revendication 1, caractérisé en ce que des bras de levage (49) agissent sur le fond des cellules de revêtement (2, 3).

11. Dispositif séparateur selon l'une quelconque des revendications 1 à 7 et 10, caractérisé en ce que les cellules de revêtement (2, 3) sont disposées dans un tablier (46).
